# EUROPÄISCHE PATENTSCHRIFT

(11) **EP 3 085 942 B1**
(45) Veröffentlichungstag und Bekanntmachung des Hinweises auf die Patenterteilung: **22.08.2018**
(21) Anmeldenummer: 16159188.8
(22) Anmeldetag: 08.03.2016
(51) Int. Cl.: F02M 26/12, F28F 9/00, F02M 26/30, F02M 26/32, F02M 26/73, F28F 1/40, F28D 7/16, F28D 21/00, F28F 9/26, F02M 26/28, F28F 3/02

(54) **ABGASRÜCKFÜHRUNGSMODUL MIT AUSTAUSCHBARER WÄRMETAUSCHERKASSETTE**
EXHAUST GAS RECIRCULATION MODULE WITH REPLACEABLE HEAT EXCHANGER CASSETTE
MODULE DE RECIRCULATION DE GAZ D'ÉCHAPPEMENT AVEC CASSETTE D'ÉCHANGEUR THERMIQUE AMOVIBLE

(30) Priorität: 16.04.2015 DE 102015206895
(43) Veröffentlichungstag der Anmeldung: 26.10.2016
(73) Patentinhaber: Bayerische Motoren Werke Aktiengesellschaft, 80809 München (DE)
(72) Erfinder: Foessl, Peter, 4441 Behamberg (AT)

(56) Entgegenhaltungen:
- EP-A2- 0 930 429
- WO-A1-2007/098854
- DE-A1-102006 039 497
- DE-A1-102010 014 843

## Beschreibung

Die Erfindung betrifft ein Abgasrückführungsmodul für eine Verbrennungskraftmaschine insbesondere eines Kraftfahrzeugs, mit einem Abgasrückführungsventil, mit dem ein Volumenstrom von rückzuführendem Abgas bestimmt werden kann, und einem Wärmetauscher, in dem das rückzuführende Abgas gekühlt werden kann, wobei der Wärmetauscher eine austauschbare Wärmetauscherkassette aufweist und der Wärmetauscher ein Wärmetauschergehäuse aufweist, das eine Zugangsöffnung aufweist, die von einem Ventilgehäuse des Abgasrückführungsventils verschlossen ist, wobei die Wärmetauscherkassette durch die Zugangsöffnung in das Wärmetauschergehäuse eingesetzt ist, wobei das Ventilgehäuse mit dem Wärmetauschergehäuse durch eine Flanschverbindung verbunden oder mit diesem verklammert, verstemmt oder vercrimpt ist.

Bei Verbrennungskraftmaschinen wird üblicherweise Abgas aus der Abgasleitung entnommen und der Verbrennungsluft beigemischt. Dies dient der Reduktion von Stickoxiden (NOx) und der Einhaltung von Emissionsgrenzen gemäß den geltenden Vorschriften.

Das Abgas kann beispielsweise unmittelbar am Abgaskrümmer entnommen werden und auf der Ansaugseite der Verbrennungskraftmaschine wieder eingeleitet werden. In Abhängigkeit von den Rahmenbedingungen wird das Abgas entweder gekühlt, bevor es der Verbrennungsluft zugeführt wird, oder es wird ungekühlt zugeführt.

Um das Abgas kühlen zu können, weist das Abgasrückführungsmodul einen Abgaskühler auf, durch den das Abgas geführt werden kann. Wenn das Abgas ungekühlt zugeführt werden soll, wird ein Bypass geöffnet (beispielsweise durch eine Unterdruckdose, die ein Bypass-Klappenventil öffnet oder schließt), sodass das Abgas durch einen Bypasskanal strömt und den Wärmetauscher umgeht. Die Menge des Abgases, das insgesamt rückgeführt wird, wird dabei gesteuert durch ein Regelventil, das beispielsweise kennfeldgesteuert den gewünschten Volumendurchsatz ermöglicht.

Stetig steigende Umweltauflagen und hiermit verbundene, reduzierte Emissionsgrenzen erfordern neue, qualitativ höherwertige Regelsysteme im Abgasrückführungsbereich. Dabei ist der rückzuführende Volumenstrom an Abgas je nach Motorvariante (Motoren mit drei, vier, sechs, ... Zylindern) unterschiedlich.

Bisher wird im Stand der Technik allerdings der Wärmetauscher für die Kühlung des rückgeführten Abgases auf die leistungsstärkste Motorenvariante ausgelegt, und dieser Wärmetauscher wird dann auch in leistungsschwächeren Motoren eingebaut. Der Grund hierfür ist, dass unterschiedliche Varianten zu zusätzlichen Entwicklungskosten führen. Weiterhin ist zu berücksichtigen, dass die einzelnen Komponenten des Wärmetauschers recht hohe Material- und Verarbeitungskosten haben (Edelstähle, Edelstahlguss, Bleche mit hohem Umformgrad, Ofenlötung mit Temperaturen oberhalb 1000 °C).

Die EP 0 930 429 A2 zeigt eine Abgasrückführeinrichtung, die einen Abgaskühler mit einem Kühleinsatz aufweist, der in einem Kanal angeordnet ist, durch den Kühlflüssigkeit strömt. Dieser Kühleinsatz kann nach Art einer Kartusche ausgeführt und wird durch eine Öffnung eingesetzt, die anschließend durch eine Gehäuse verschlossen wird.

Die DE 10 2006 039 497 A1, die als nächstkommender Stand der Technik angesehen wird, zeigt einen Abgaskühler, der Teil eines Abgasrückführsystems ist. Der Abgaskühler weist eine Kühlerkassette auf, die in ein Gehäuse eingesetzt wird, das dann von einem Gehäuseteil verschlossen wird, in dem auch ein Abgasventil angeordnet ist.

Die DE 10 2010 014 843 A1 zeigt ein Abgasrückführmodul, das aus insgesamt vier verschiedenen Gehäuseteilen besteht. Am Kühlmodul sind hier zwei Abgaskanäle angeordnet, um bei großvolumigen Motoren ausreichende Abgasmengen zurückzuführen

Die Aufgabe der Erfindung besteht darin, das Abgasrückführungsmodul dahingehend zu optimieren, dass sich auch unter Berücksichtigung des Entwicklungsaufwandes geringere Gesamtkosten ergeben.

Diese Aufgabe wird erfindungsgemäß durch den Gegenstand des unabhängigen Anspruchs gelöst. Vorteilhafte Ausführungsformen sind Gegenstand der abhängigen Ansprüche.

Zur Lösung dieser Aufgabe ist erfindungsgemäß bei einem Abgasrückführungsmodul der eingangs genannten Art vorgesehen, dass die Wärmetauscherkassette mit einem Dichtungsflansch versehen ist, der zwischen dem Wärmetauschergehäuse und dem Ventilgehäuse eingespannt ist, und dass die Wärmetauscherkassette auf der Abgas-stromabwärtigen Seite mit einem Steckanschluss versehen ist. Weiterhin ist erfindungsgemäß ein Baukastensystem für einen Wärmetauscher eines Abgasrückführungsmoduls für Verbrennungskraftmaschinen der vorstehend genannten Art vorgesehen, mit einem Wärmetauschergehäuse, einem Ventilgehäuse und mehreren Wärmetauscherkassetten, die sich hinsichtlich ihrer Wärmetauscherkapazität unterscheiden, wobei im Wärmetauschergehäuse diejenige Wärmetauscherkassette verbaut ist, die an den Wärmetauscherbedarf der jeweiligen Verbrennungskraftmaschine angepasst ist. Die Erfindung beruht auf dem Grundgedanken, einen weitestgehend standardisierten Wärmetauscher zu verwenden, der mit ein und demselben Wärmetauschergehäuse und mit ein und demselben Ventilgehäuse für unterschiedliche Verbrennungskraftmaschinen verwendet wird, also für Verbrennungskraftmaschinen, die sich hinsichtlich des Volumenstroms von rückzuführendem Abgas unterscheiden. In Abhängigkeit vom Volumenstrom wird jedoch eine geeignete Wärmetauscherkassette in das Wärmetauschergehäuse eingesetzt, also bei einem großen Volumenstrom eine Kassette mit einem größeren Wärmetauschervermögen als bei einem kleineren Volumenstrom. Dies hat den Vorteil, dass hinsichtlich des Wärmetauschergehäuses und des Ventilgehäuses große Stückzahlen möglich sind, was zu niedrigeren Stückkosten führt. Außerdem müssen nicht unterschiedliche Abgasrückführungsventile entwickelt und ausgelegt werden. Jedoch lassen sich Materialkosten dadurch einsparen, dass angepasste Wärmetauscherkassetten verwendet werden. Dabei ist zu berücksichtigen, dass die "größte" Motorenvariante, für die das Abgasrückführungsmodul grundsätzlich ausgelegt wird, üblicherweise einen eher geringen Anteil an den Verkaufszahlen hat. Für den Großteil der tatsächlich verwendeten Abgasrückführungsmodule kann eine "kleinere" Wärmetauscherkassette eingesetzt werden, bei der weniger Material für Wärmetauscherplatten, Abgasführungskanäle, etc. notwendig ist. Es ist kein separater Gehäusedeckel oder ein ähnliches Verschlusselement notwendig, um das Wärmetauschergehäuse zu verschließen, nachdem die Wärmetauscherkassette eingesetzt ist; zum Verschließen wird das sowieso am Wärmetauschergehäuse angebrachte Abgasrückführungsventil verwendet. Die Flanschverbindung ermöglicht es, das Ventilgehäuse in technisch einfacher und robuster Weise mit dem Wärmetauschergehäuse zu verbinden, beispielsweise durch mehrere Befestigungsschrauben, Klammern, durch Verstemmen, durch Vercrimpen, etc. Aufgrund des Dichtungsflansches gewährleistet die Wärmetauscherkassette automatisch die Abdichtung zwischen dem Wärmetauschergehäuse und dem Ventilgehäuse, sodass keine zusätzlichen Dichtungen notwendig sind. Der Steckanschluss ermöglicht es, ohne weitere Maßnahmen eine dichte Verbindung zwischen der Abgas-Auslassseite der Wärmetauscherkassette und dem Wärmetauschergehäuse herzustellen.

Des Weiteren ist erfindungsgemäß vorgesehen, dass der Dichtungsflansch mit einer Aussparung versehen ist, durch die ein Kühlmittel vom Ventilgehäuse zum Wärmetauschergehäuse geleitet werden kann. Hierdurch kann eine integrierte Kühlwasserversorgung des Abgasrückführungsventils und des Wärmetauschers erzielt werden, ohne dass externe Schläuche oder Rohre notwendig sind.

Das Wärmetauschergehäuse kann aus Kunststoff, einer Aluminiumlegierung oder Stahlblech bestehen. Solche vergleichsweise kostengünstige Werkstoffe können insbesondere deshalb eingesetzt werden, da das Wärmetauschergehäuse selbst gekühlt ist.

Die unterschiedlichen Wärmetauscherkassetten können sich hinsichtlich der Fläche der Wärmeübertragungselemente und/oder hinsichtlich des Typs der verwendeten Wärmeübertragungselemente unterscheiden. So kann beispielsweise eine Wärmetauscherkassette für eine "kleinere" Verbrennungskraftmaschine eine Wärmetauscherkassette verwenden, bei der das Wärmetauscherpaket im Inneren kürzer ausgeführt ist als bei einer Variante für eine "große" Verbrennungskraftmaschine. Unterschiedliche Wärmetauscherkapazitäten können auch dadurch erreicht werden, dass bei Bedarf aufwendigere Lösungen mit besserem Wärmeübergangskoeffizienten verwendet werden. So kann eine Kassette einen Rohrbündelkühler enthalten, während eine andere Kassette einen Plattenkühler enthält. Die Kassetten können sich auch dadurch unterscheiden, dass in einem Typ Turbulenzeinlagen vorgesehen sind, während im anderen Typ keine Turbulenzeinlagen verwendet werden.

Die Erfindung wird nachfolgend anhand verschiedener Ausführungsformen erläutert, die in den beigefügten Zeichnungen dargestellt sind. In diesen zeigen:
- Figur 1 in einer perspektivischen Explosionsansicht einen Zylinderkopf mit Abgasrückführungsmodul;
- Figur 2 den Zylinderkopf von Figur 1 mit Abgasrückführungsmodul in einer ersten perspektivischen Ansicht;
- Figur 3 in einer perspektivischen Explosionsansicht den Wärmetauscher des in den Figuren 1 und 2 gezeigten Abgasrückführungsmoduls;
- Figur 4 eine perspektivische, teilgeschnittene Ansicht des Wärmetauschers von Figur 3; und
- Figur 5 schematisch ein Abgaswärmetauschergehäuse und ein Ventilgehäuse zusammen mit verschiedenen Wärmetauscherkassetten.

Anhand der Figuren 1 und 2 wird nachfolgend der grundlegende Aufbau eines Abgasrückführungsmoduls erläutert, wie es im Rahmen der vorliegenden Erfindung ausgeführt ist.

Es ist ein Zylinderkopf 10 zu sehen, der in an sich bekannter Weise dazu dient, mehreren Zylindern einer Verbrennungskraftmaschine Ansaugluft zuzuführen und Verbrennungsgase von den Zylindern abzuführen. Die Ansaugluft wird über ein Ansaugsystem 12 bereitgestellt, und die Verbrennungsgase werden über einen Abgaskrümmer 14 abgeführt.

Bei bestimmten Betriebszuständen kann ein Teil des Abgases aus dem Abgasstrang der Verbrennungskraftmaschine entnommen und zur Ansaugseite zurückgeführt werden. Hierfür sind zwei unterschiedliche Strömungswege möglich.

Ein erster Strömungsweg verläuft durch einen Wärmetauscher 16, in welchem dem Abgas Wärme entzogen werden kann. Zu diesem Zweck sind ein Kühlmitteleinlass 18 und ein Kühlmittelauslass 20 vorgesehen. Um den Volumenstrom durch den Wärmetauscher 16 zu steuern oder zu regeln, ist ein Abgasrückführungsventil 22 vorgesehen.

Ein zweiter Strömungsweg verläuft durch einen Bypasskanal 24, durch den Abgas unter Umgehung des Wärmetauschers 16 direkt von der Abgas- zur Ansaugseite geleitet werden kann. Dem Bypasskanal 24 ist ein Bypassventil 26 zugeordnet, mit dem der Volumenstrom durch den Bypasskanal gesteuert oder geregelt werden kann.

Der Wärmetauscher 16 weist ein Wärmetauschergehäuse 50 auf, das aus Kunststoff, einer Aluminiumlegierung oder Stahlblech bestehen kann.

Das Wärmetauschergehäuse 50 ist mit einem Montageflansch 52 versehen, der eine Zugangsöffnung zum Inneren des Wärmetauschergehäuses 50 umgibt.

Am Montageflansch 52 des Wärmetauschergehäuses 50 ist ein Ventilgehäuse 60 des Abgasrückführungsventils 22 angebracht. Das Ventilgehäuse 60 ist ebenfalls mit einem Montageflansch versehen, der hier mit dem Bezugszeichen 62 bezeichnet ist. Um die beiden Montageflansche 52, 62 miteinander zu verbinden, können Befestigungsschrauben 64 verwendet werden.

Alternativ zur Schraublösung kann die Schnittstelle auch mit Klammern oder im Falle eines Wärmetauschergehäuses, das aus Blech besteht, durch verstemmt oder vercrimpt werden.

Das Ventilgehäuse 60 des Abgasrückführungsventils 22 ist mit einem internen Kühlkanal 66 versehen, durch den ein Kühlmittel strömen kann, das vom Kühlmitteleinlass 18 durch das Ventilgehäuse 60 des Abgasrückführungsventils 22 und dann durch das Wärmetauschergehäuse 50 zum Kühlmittelauslass 20 strömt. Die Übergabe des Kühlmittels vom Kühlkanal 66 im Inneren des Ventilgehäuses 60 des Abgasrückführungsventils 22 zum Wärmetauschergehäuse 50 erfolgt durch einen Steckanschluss 68, der integriert ist in die Anschlussflächen der Montageflansche 52, 62.

Im Inneren des Wärmetauschergehäuses 50 ist eine Wärmetauscherkassette 70 angeordnet, deren Funktion darin besteht, einerseits eine zuverlässige Abdichtung zwischen dem durch den Wärmetauscher 16 strömende Abgas und das ebenfalls durch den Wärmetauscher 16 strömende Kühlmittel zu gewährleisten und andererseits einen guten Wärmeübergang vom Abgas zum Kühlmittel zu ermöglichen. Zu diesem Zweck sind im Inneren der Wärmetauscherkassette 70 mehrere Wärmeübertragungselemente 72 angeordnet, die aus einem gut wärmeleitenden und korrosionsbeständigen Material bestehen, üblicherweise Edelstahl.

Die Wärmetauscherkassette 70 ist mit einem Dichtungsflansch 74 versehen, der zwischen den beiden Montageflanschen 52, 62 eingespannt wird. Dem Dichtungsflansch 74 können verschiedene Dichtungen zugeordnet sein, beispielsweise hier eine umlaufende Elastomerdichtung 76 auf der Seite des Wärmetauschergehäuses 50 sowie eine Flachdichtung 78 auf der Seite des Ventilgehäuses 60.

Auf der vom Dichtungsflansch 74 abgewandten Seite ist die Wärmetauscherkassette 70 mit einem Steckanschluss 80 versehen, der in eine Steckaufnahme 82 eingreift, wenn die Wärmetauscherkassette 70 im Inneren des Wärmetauschergehäuses 50 montiert ist.

Der durch den Wärmetauscher 16 zu leitende Volumenstrom an rückzuführendem Abgas tritt in das Ventilgehäuse 60 über einen Eintritt 84 ein, an den sich ein Ventilsitz 86 und ein Ventilelement 88 des Abgasrückführungsventils 22 anschließen. In Abhängigkeit von der Stellung des Abgasrückführungsventils 22 ist ein mehr oder weniger großer Strömungsquerschnitt für das rückzuführende Abgas freigegeben.

Wenn ein Strömungsquerschnitt freigegeben ist, strömt das Abgas in der Richtung des Pfeils P durch den Ventilsitz 86 und tritt in die Wärmetauscherkassette 70 ein. Dort kann es einen Teil der mitgeführten Wärme über die Wärmeübertragungselemente 72 an das Kühlmittel abgeben und schließlich über den Steckanschluss 80 zu einem Anschluss 90 gelangen, von dem es dem Ansaugsystem zugeführt wird.

In Figur 5a sind schematisch das Wärmetauschergehäuse 50 und das Ventilgehäuse 60 des Abgasrückführungsventils 22 gezeigt. Ferner ist zu sehen, dass eine Zugangsöffnung Z zum Inneren des Wärmetauschergehäuses 50 vorliegt, wenn das Ventilgehäuse 60 noch nicht am Montageflansch 62 des Wärmetauschergehäuses 50 befestigt ist.

In das Wärmetauschergehäuse 50 können unterschiedliche Wärmetauscherkassetten eingesetzt werden, die in den Figuren 5b, 5c und 5d schematisch angedeutet sind. Auf diese Weise ist ein Baukastensystem geschaffen, welches es ermöglicht, zwischen dasselbe Wärmetauschergehäuse 50 und dasselbe Ventilgehäuse 60 unterschiedliche Wärmetauscherkassetten 70 einzusetzen. Hierdurch können mit geringem Aufwand das Abgasrückführungsmodul und insbesondere der Wärmetauscher 16 an unterschiedliche Volumenströme von rückzuführendem Abgas und an unterschiedliche benötigte Wärmeübertragungskapazitäten angepasst werden.

Der Unterschied zwischen den in den Figuren 5b und 5c gezeigten Wärmetauscherkassetten, besteht darin, dass unterschiedliche Wärmeübertragungselemente 72 verwendet werden. Diese können sich hinsichtlich ihrer geometrischen Gestaltung, ihres Materials, ihrer Packungsdichte, ihrer Fläche und/oder weiterer Parameter unterscheiden.

In Figur 5d ist eine Wärmetauscherkassette 70 gezeigt, die sich hinsichtlich ihrer Länge von den in den Figuren 5b und 5c gezeigten Wärmetauscherkassetten 70 unterscheidet. Die Kassette gemäß 5d ist für "kleinere" Motoren geeignet, bei denen ein geringerer Volumenstrom an Abgas rückgeführt werden muss. Dementsprechend muss auch eine geringere Wärmemenge innerhalb des Wärmetauschers 16 entzogen werden. Es ist zu sehen, dass der Abstand zur Steckaufnahme 82 des Wärmetauschergehäuses 50 bei der in Figur 5d gezeigten Wärmetauscherkassette 70 mit geringem Aufwand dadurch überbrückt werden kann, dass der Steckanschluss 80 länger ausgeführt ist.

## Patentansprüche

1. Abgasrückführungsmodul für eine Verbrennungskraftmaschine insbesondere eines Kraftfahrzeugs, mit einem Abgasrückführungsventil (22), mit dem ein Volumenstrom von rückzuführendem Abgas bestimmt werden kann, und einem Wärmetauscher (16), in dem das rückzuführende Abgas gekühlt werden kann, wobei der Wärmetauscher (16) eine austauschbare Wärmetauscherkassette (70) aufweist und der Wärmetauscher ein Wärmetauschergehäuse (50) aufweist, das eine Zugangsöffnung (Z) aufweist, die von einem Ventilgehäuse (60) des Abgasrückführungsventils (22) verschlossen ist, wobei die Wärmetauscherkassette (70) durch die Zugangsöffnung (Z) in das Wärmetauschergehäuse (50) eingesetzt ist, wobei das Ventilgehäuse (60) mit dem Wärmetauschergehäuse (50) durch eine Flanschverbindung (52, 62) verbunden oder mit diesem verklammert, verstemmt oder vercrimpt ist, **dadurch gekennzeichnet, dass** die Wärmetauscherkassette (70) mit einem Dichtungsflansch (74) versehen ist, der zwischen dem Wärmetauschergehäuse (50) und dem Ventilgehäuse (60) eingespannt ist, und dass die Wärmetauscherkassette (70) auf der Abgas-stromabwärtigen Seite mit einem Steckanschluss (80) versehen ist,
wobei der Dichtungsflansch (74) mit einer Aussparung (68) versehen ist, durch die ein Kühlmittel vom Ventilgehäuse (60) zum Wärmetauschergehäuse (50) geleitet werden kann.

2. Abgasrückführungsmodul nach einem der vorhergehenden Ansprüche, **dadurch gekennzeichnet, dass** das Wärmetauschergehäuse (50) aus Kunststoff, einer Aluminiumlegierung oder Stahlblech besteht.

3. Baukastensystem für einen Wärmetauscher eines Abgasrückführungsmoduls für Verbrennungskraftmaschinen nach einem der vorhergehenden Ansprüche, mit einem Wärmetauschergehäuse (50), einem Ventilgehäuse (60) und mehreren Wärmetauscherkassetten (70), die sich hinsichtlich ihrer Wärmetauscherkapazität unterscheiden, wobei im Wärmetauschergehäuse diejenige Wärmetauscherkassette (70) verbaut ist, die an den Wärmetauscherbedarf der jeweiligen Verbrennungskraftmaschine angepasst ist.

4. Baukastensystem nach Anspruch 3, **dadurch gekennzeichnet, dass** sich die unterschiedlichen Wärmetauscherkassetten (70) hinsichtlich der Fläche der Wärmeübertragungselemente (72) unterscheiden.

5. Baukastensystem nach Anspruch 3 oder Anspruch 4, **dadurch gekennzeichnet, dass** sich die unterschiedlichen Wärmetauscherkassetten (70) hinsichtlich des Typs der verwendeten Wärmeübertragungselemente (72) unterscheiden.

6. Baukastensystem nach Anspruch 5, **dadurch gekennzeichnet, dass** ein Typ Wärmeübertragungselemente (72) Rohre enthält, während ein anderer Typ Platten enthält.

7. Baukastensystem nach Anspruch 5 oder Anspruch 6, **dadurch gekennzeichnet, dass** ein Typ Wärmeübertragungselemente (72) Turbulenzeinlagen enthält.

## Claims

1. An exhaust-gas recirculation module for an internal combustion engine, especially of a motor vehicle, with an exhaust-gas recirculation valve (22) with which a volumetric flow of exhaust which is to be recirculated can be determined, and with a heat exchanger (16) in which the exhaust which is to be recirculated can be cooled, wherein the heat exchanger (16) has a replaceable heat-exchanger cassette (70) and the heat exchanger has a heat-exchanger housing (50) which has an access opening (Z) which is closed by a valve housing (60) of the exhaust-gas recirculation valve (22), wherein the heat-exchanger cassette (70) is inserted into the heat-exchanger housing (50) through the access opening (Z), wherein the valve housing (60) is connected to the heat-exchanger housing (50) by a flange connection (52, 62) or is cramped, caulked or crimped thereto, **characterised in that** the heat-exchanger cassette (70) is provided with a sealing flange (74) which is clamped between the heat-exchanger housing (50) and the valve housing (60), and **in that** the heat-exchanger cassette (70) is provided with a plug-in connection (80) on the downstream exhaust side,
wherein the sealing flange (74) is provided with a cutout (68) through which a coolant can be passed from the valve housing (60) to the heat-exchanger housing (50).

2. An exhaust-gas recirculation module according to one of the preceding claims, **characterised in that** the heat-exchanger housing (50) comprises plastics material, an aluminium alloy or steel sheet.

3. A modular system for a heat exchanger of an exhaust-gas recirculation module for internal combustion engines according to one of the preceding claims, with a heat-exchanger housing (50), a valve housing (60) and a plurality of heat-exchanger cassettes (70) which differ with regard to their heat-exchange capacity, wherein that heat-exchanger cassette (70) which is adapted to the heat-exchanger requirement of the respective internal combustion engine is installed in the heat-exchanger housing.

4. A modular system according to Claim 3, **characterised in that** the different heat-exchanger cassettes (70) differ with regard to the surface area of the heat transfer elements (72).

5. A modular system according to Claim 3 or Claim 4, **characterised in that** the different heat-exchanger cassettes (70) differ with regard to the type of heat transfer elements (72) used.

6. A modular system according to Claim 5, **characterised in that** one type of heat transfer elements (72) contains tubes, whereas another type contains plates.

7. A modular system according to Claim 5 or Claim 6, **characterised in that** one type of heat transfer elements (72) contains turbulence inserts.

## Revendications

1. Module de recirculation des gaz d'échappement d'un moteur à combustion interne en particulier d'un véhicule comprenant une soupape de recirculation des gaz d'échappement (22) permettant de déterminer le flux volumique des gaz d'échappement à faire recirculer, et un échangeur de chaleur (16) dans lequel les gaz d'échappement à faire recirculer peuvent être refroidis,
l'échangeur de chaleur (16) comprenant une cassette d'échange de chaleur interchangeable (70) et l'échangeur de chaleur comprenant un boîtier (50) qui comporte une ouverture d'entrée (Z) fermée par un boîtier (60) de la soupape de recirculation des gaz d'échappement (22), la cassette d'échange de chaleur (70) étant insérée dans le boîtier de l'échangeur de chaleur (50) par l'ouverture d'entrée (Z), le boîtier de la soupape (60) étant relié au boîtier de l'échangeur de chaleur (50) par une liaison par bride (52, 62) ou clipsé, maté ou serti sur celui-ci, **caractérisé en ce que**
la cassette d'échange de chaleur (70) est équipée d'une bride d'étanchéité (74) qui est serrée entre le boîtier de l'échangeur de chaleur (50) et le boîtier de la soupape (60), et est équipée du côté des gaz d'échappement d'une connexion par enfichage (80),
la bride d'étanchéité (74) étant équipée d'un évidement (68) au travers duquel un fluide de refroidissement peut passer du boîtier de la soupape (60) au boîtier de l'échangeur de chaleur (50).

2. Module de recirculation de gaz d'échappement conforme à l'une des revendications précédentes,
**caractérisé en ce que**
le boîtier de l'échangeur de chaleur (50) est réalisé en un matériau synthétique, en un alliage d'aluminium ou en tôle d'acier.

3. Système de caisson destiné à un échangeur de chaleur d'un module de recirculation des gaz d'échappement d'un moteur à combustion interne conforme à l'une des revendications précédentes, comprenant un boîtier d'échange de chaleur (50), un boîtier de soupape (60) et plusieurs cassettes d'échange de chaleur (70) qui se distinguent par leur capacité d'échange de chaleur, dans le boîtier de l'échangeur de chaleur étant insérée la cassette d'échange de chaleur (70) qui est adaptée aux besoins d'échange de chaleur du moteur à combustion interne respectif.

4. Système de caisson conforme à la revendication 3,
**caractérisé en ce que**
les différentes cassettes d'échange de chaleur (70) se distinguent par les surfaces des éléments d'échange de chaleur (72).

5. Système de caisson conforme à la revendication 3 ou 4,
**caractérisé en ce que**
les différentes cassettes d'échange de chaleur (70) se distinguent par le type des éléments d'échange de chaleur (72) utilisés.

6. Système de caisson conforme à la revendication 5,
**caractérisé en ce qu'**
un type d'élément échangeur de chaleur (72) comprend des tuyaux alors qu'un autre type d'élément échangeur de chaleur comprend des plaques.

7. Système de caisson conforme à la revendication 5 ou 6,
**caractérisé en ce qu'**
un type d'élément échangeur de chaleur (72) renferme des inserts de turbulence.
